# EUROPÄISCHE PATENTANMELDUNG

(11) **EP 4 675 166 A1**
(43) Veröffentlichungstag der Anmeldung: **07.01.2026**
(21) Anmeldenummer: 25184755.4
(22) Anmeldetag: 24.06.2025
(51) Int. Cl.: F22B 3/00, F24H 4/02, F25B 30/02

(54) **WÄRMEPUMPENVORRICHTUNG ZUR DAMPF- UND WÄRMEERZEUGUNG**

(30) Priorität: 02.07.2024 DE 202024103623 U; 20.08.2024 DE 102024123715
(71) Anmelder: Institut Für Luft- Und Kältetechnik gGmbh, 01309 Dresden (DE)
(72) Erfinder: Paatzsch, René, 01309 Dresden (DE)
(74) Vertreter: Werner, André

(57) **Zusammenfassung**

Die Erfindung betrifft eine Wärmepumpenvorrichtung, die es ermöglicht, Abwärme aus technischen Prozessen oder aus der Umwelt zu nutzen, um gleichzeitig Nutzdampf (12) und Nutzwärme zu erzeugen. Die Wärmepumpenvorrichtung umfasst ein Wärmepumpenmodul (1), einen Niederdruckdampferzeuger (2) zur Erzeugung von Niederdruckdampf (11), einen Dampfstrahl-Dampfverdichter (3) zur Erzeugung von Nutzdampf (12) aus Hochdruckdampf (10) und dem Niederdruckdampf (11) sowie einen ersten Wärmeübertrager (4) zur Bereitstellung der Nutzwärme. Die Wärmepumpenvorrichtung eignet sich für Anwendungs- bzw. Einsatzbereiche, in denen gleichzeitig Dampf- und Wärmebedarf besteht.

## Beschreibung

Die Erfindung betrifft eine Wärmepumpenvorrichtung gemäß dem Oberbegriff des Patentanspruchs 1 zur kombinierten Erzeugung und Bereitstellung von Nutzdampf und Nutzwärme unter Einsatz von Abwärme aus technischen Prozessen oder von Abwärme aus der Umwelt.

Wärmepumpen besitzen gemäß ihrem konventionellen Aufbau einen Verdichter, einen Kondensator, ein Expansionsventil und einen Verdampfer, die in einem ein Kältemittel führenden Kältemittelkreislauf miteinander verbunden sind. Das Kältemittel strömt hierbei im Kältemittelkreislauf vom Verdichter über den Kondensator, das Expansionsventil und schließlich den Verdampfer zurück zum Verdichter. Am Verdampfer wird Wärme von einer Wärmequelle, zum Beispiel Abwärme aus technischen Prozessen oder Abwärme aus der Umgebung, in den Kältemittelkreislauf eingespeist; am Kondensator wird Kondensationswärme als technisch nutzbare Wärme abgegeben, wobei die Wärmeabgabe am Kondensator gegenüber der Wärmeaufnahme am Verdampfer auf einem höheren Temperaturniveau erfolgt. Dieses Prinzip und der Aufbau von Wärmepumpen sind allgemein bekannt.

Es ist zudem bekannt, zum Beispiel aus DE 10 2011 108 260 A1 oder DE 10 2015 117 492 A1, die Kondensationswärme von Wärmepumpen zur Dampferzeugung zu nutzen. Hierbei wird mittels des Kondensators der Wärmepumpe Speisewasser erwärmt und verdampft, wobei Nutzdampf mit einem für technische Anwendung geeigneten Druckniveau unmittelbar durch die Verdampfung erzeugt wird.

Ferner bekannt sind Dampfstrahl-Dampferzeuger, auch Dampfverdichter oder Dampfstrahlkompressoren bezeichnet, die es ermöglichen, das Druckniveau von Niederdruckdampf zu dessen technischer Nutzbarmachung auf einen höheren Druck anzuheben. Der Dampfstrahl-Dampferzeuger arbeitet nach dem Prinzip einer Strahlpumpe, wobei dem Dampfstrahl-Dampferzeuger ein Strahl aus Hochdruckdampf als Treibmedium zugeführt wird, der den als Saugmedium fungierenden Niederdruckdampf ansaugt. Hochdruck- und Niederdruckdampf mischen sich im Dampfstrahl-Dampferzeuger unter Ausbildung technisch nutzbaren Mitteldruckdampfs.

Aufgabe der Erfindung ist es, eine Wärmepumpenvorrichtung bereitzustellen, die es ermöglicht, Abwärme aus technischen Prozessen oder aus der Umgebung zur gleichzeitigen Erzeugung von Nutzwärme und von Nutzdampf effizient nutzbar zu machen, wobei der Nutzdampf einen Druck in dem für die technische Weiterverwendung bevorzugten Bereich von 3 bar bis 11 bar aufweisen soll.

Diese Aufgabe wird durch eine Wärmepumpenvorrichtung mit den Merkmalen nach Anspruch 1 gelöst. Zweckmäßige Weiterbildungen der Erfindung sind in den Ansprüchen 2 bis 10 aufgeführt.

Nach Maßgabe der Erfindung umfasst die Wärmepumpenvorrichtung ein Wärmepumpenmodul, einen Niederdruckdampferzeuger zur Erzeugung von Niederdruckdampf aus Speisewasser, einen Dampfstrahl-Dampfverdichter zur Erzeugung von Nutzdampf sowie einen ersten Wärmeübertrager zur Erzeugung von Nutzwärme in Form von erwärmten Heizwasser. Um die Nutzwärme bereitzustellen, weist die Wärmepumpenvorrichtung einen Heizkreisanschluss auf, der mit dem ersten Wärmeübertrager verbunden ist. Der Heizkreisanschluss bildet den zur Wärmepumpenvorrichtung gehörigen Teil eines Heizkreises, in dem das Heizwasser zirkuliert.

Das Wärmepumpenmodul besitzt die konventionellen Baugruppen einer Wärmepumpe, nämlich mindestens einen Verdichter, einen Kondensator, ein Expansionsventil und einen Verdampfer. Diese sind durch einen Kältemittelkreislauf, in dem ein Kältemittel zirkuliert, miteinander verbunden, wobei das Kältemittel im Kreislauf vom Verdichter über den Kondensator, das Expansionsventil und schließlich den Verdampfer zurück zum Verdichter geführt bzw. geleitet wird. Das Wärmepumpenmodul kann einen aber auch mehrere parallele Verdichter aufweisen.

Der Verdampfer des Wärmepumpenmoduls ist an eine Abwärme bereitstellende Wärmequelle zur indirekten Wärmeübertragung der mittels der Wärmequelle bereitgestellten Abwärme auf das Kältemittel verbunden. Die Wärmequelle kann sowohl eine externe, nicht zur Wärmepumpenvorrichtung gehörige Komponente als auch ein Bestandteil der Wärmepumpenvorrichtung sein.

Der Niederdruckdampferzeuger besitzt einen Anschluss zur Zuführung des Speisewassers und einen Anschluss zur Abführung des aus dem Speisewasser durch Verdampfen erzeugten Niederdruckdampfs. Die thermische Energie zum Verdampfen des Speisewassers wird aus dem Kältemittelkreislauf des Wärmepumpenmoduls bereitgestellt. Hierzu bildet der Niederdruckdampferzeuger den Kondensator des Wärmepumpenmoduls, d. h. der Niederdruckdampferzeuger ist so ausgebildet, dass die bei der Kondensation des Kältemittels frei werdende Wärme, d. h. die Kondensationswärme, innerhalb des als Kondensator fungierenden Niederdruckdampferzeugers vom Kältemittel auf das Speisewasser durch indirekte Wärmeübertragung übertragen wird. Die Kondensationswärme des im Kältemittelkreislauf des Wärmepumpenmoduls zirkulierenden Kältemittels wird im Niederdruckdampferzeuger abgegeben, um direkt den Niederdruckdampf zu erzeugen.

Zur indirekten Wärmeübertragung sind der als Kondensator des Wärmepumpenmoduls fungierende Niederdruckdampferzeuger, der erste Wärmeübertrager sowie der Verdampfer des Wärmepumpenmoduls jeweils als Wärmetauscher ausgebildet, die die Wärmeübertragung bei fluidischer Trennung der jeweils als Wärmeträger fungierenden Fluide realisieren. Diese Wärmetauscher werden vorliegend als Wärmetauscher mit Stoffstromtrennung bzw. als stoffstromgetrennte Wärmetauscher bezeichnet.

Der Dampfstrahl-Dampfverdichter weist einen Treibmedieneingang zur Zuführung von Hochdruckdampf in Form eines Strahls aus dem Hochdruckdampf als Treibmedium, einen Saugmedieneingang zur Zuführung des Niederdruckdampfs als Saugmedium sowie einen Austritt zur Abführung des im Dampfstrahl-Dampfverdichter aus dem Hochdruck- und dem Niederdruckdampf in Form von Mitteldruckdampf erzeugten Nutzdampfs auf.

Im Rahmen der vorliegenden Offenbarung wird unter Niederdruckdampf Wasserdampf mit einem Absolutdruck im Bereich von circa 1 bar bis 5 bar, unter Mitteldruckdampf Wasserdampf mit einem Absolutdruck im Bereich von circa 3 bar bis 11 bar und unter Hochdruckdampf Wasserdampf mit einem Absolutdruck von mindestens 20 bar verstanden.

Der am Treibmedieneingang als Strahl eingeleitete Hochdruckdampf weist vorzugsweise einen Absolutdruck von mindestens 60 bar auf.

Mit Hilfe der Wärmepumpenvorrichtung kann ein vorhandenes Abwärmepotenzial genutzt werden, um gleichzeitig Nutzdampf mit einem Absolutdruck von bis zu 11 bar und Heizwasser mit einer Temperatur von bis zu 95 °C zu erzeugen. Die Wärmepumpenvorrichtung eignet sich insofern für Anwendungs- und Einsatzbereiche, in denen ein gleichzeitiger Dampf- und Wärmebedarf besteht, insbesondere für solche Einsatzbereiche, in denen deutlich mehr Nutzdampf benötigt wird, als durch die Abwärme der Wärmequelle allein erzeugt werden könnte. Durch die Kombination des Wärmepumpenmoduls mit dem Niederdruckdampferzeuger und dem Dampfstrahl-Dampfverdichter, welcher keinerlei bewegte Teile hat, wird es möglich, Nutzdampf effizient aus Abwärme bzw. regenerativen Wärmequellen mit deutlich besseren Leistungszahlen zu erzeugen, als dies mit Wärmepumpen möglich wäre, deren Kondensationswärme zur direkten Nutzdampferzeugung genutzt wird. Um den Niederdruckdampf zu erzeugen, reicht es aus, das Wärmepumpenmodul mit einer Kondensationstemperatur von maximal 145 °C zu betreiben. Hierdurch erreicht das Wärmepumpenmodul deutlich bessere Leistungszahlen als Wärmepumpen, die den Nutzdampf mittels eines Dampferzeugers bei Kondensationstemperaturen größer gleich der Sattdampftemperatur direkt generieren. Die Dampferzeugung innerhalb des Wärmepumpenmoduls erfolgt im Vergleich zu einer Wärmepumpe, die den Nutzdampf direkt erzeugt, also bei deutlich geringerer Temperatur. Hierdurch können Leistungszahlen (Coefficient of Performance, COP) für das Wärmepumpenmodul von größer 3,0 erreicht werden.

Der Dampfstrahl-Dampfverdichter, welcher durch einen Strahl aus Hochdruckdampf, auch Treibstrahl genannt, angetrieben wird, erzeugt den Nutzdampf aus dem energieeffizient gewonnenen Niederdruckdampf durch Mischung mit dem Hochdruckdampf. Der Nutzdampf, der als Mitteldruckdampf aus dem Dampfstrahl-Dampfverdichter austritt, besitzt hierdurch das für die gängigen technischen Anwendungen erforderliche Druckniveau.

Zur Erzeugung des Hochdruckdampfs kann die Wärmepumpenvorrichtung einen Hochdruckdampferzeuger aufweisen. Hierbei handelt es sich vorzugsweise um einen konventionellen Dampferzeuger, der beispielsweise elektrisch beheizt oder gasbefeuert ist. Der Hochdruckdampferzeuger ist vorzugsweise ausgebildet, den Hochdruckdampf mit einem Absolutdruck von mindestens 60 bar zu erzeugen. Die zusätzliche Energie zur Erzeugung des Hochdruckdampfs bei 60 bar ist in der Gesamtenergiebilanz zur Erzeugung der gleichen Nutzdampfmenge auf Mitteldruckdampfniveau vernachlässigbar gering.

Neben der hohen Effizienz zeichnet sich die Wärmepumpenvorrichtung durch geringen Bauraumbedarf und geringe Gerätekosten im Vergleich zu Wärmepumpen, die auf eine 100%ige Dampfbedarfsdeckung ausgelegt sind, aus. Ein Grund hierfür ist, dass der Verdichter des Wärmepumpenmoduls ein geringeres Hubvolumen erfordert als ein Verdichter einer Wärmepumpe, mit der Nutzdampf direkt erzeugt wird.

Als Kältemittel ist jedes natürliche und synthetische Kältemittel geeignet, dessen kritische Temperatur zumindest die Niederdruckdampftemperatur - vorzugsweise eine Temperatur von 120 °C - übersteigt.

Gemäß einer Ausgestaltung der Erfindung weist das Wärmepumpenmodul ferner einen als Nachkühler im Kältemittelkreislauf zwischen dem Kondensator und dem ersten Wärmeübertrager angeordneten zweiten Wärmeübertrager zur Vorwärmung des Speisewassers durch indirekte Wärmeübertragung von Restwärme des Kältemittels auf das Speisewasser auf. Zur indirekten Wärmeübertragung ist der zweite Wärmeübertrager wiederum als stoffstromgetrennter Wärmetauscher ausgebildet, der die Wärmeübertragung bei fluidischer Trennung der jeweiligen Wärmeträgerfluide realisiert. Der zweite Wärmeübertrager ist an den Niederdruckdampferzeuger angeschlossen, um diesem das Speisewasser im vorgewärmten Zustand zuzuführen. Durch den Einsatz des ersten und des zweiten Wärmeübertragers als Nachkühler im Kältemittelkreislauf kann die nach der Kondensation des Kältemittels im Niederdruckdampferzeuger vorhandene Restwärme des Kältemittels besonders effizient genutzt werden. Durch die Vorwärmung des Speisewassers wird zudem die Effizienz der Niederdruckdampferzeugung gesteigert.

Weiterhin kann vorgesehen sein, dass die Wärmepumpenvorrichtung mindestens eine Vorwärmstufe oder mindestens ein Vorwärmaggregat zur Vorwärmung der von der Wärmequelle bereitgestellten Abwärme aufweist. Die jeweilige Vorwärmstufe bzw. das jeweilige Vorwärmaggregat kann zum Beispiel eine Wärmepumpe oder ein sonstiger Heizwärmeerzeuger sein.

Insbesondere kann die Wärmepumpenvorrichtung eine oder mehrere als Wärmepumpen ausgebildete Vorwärmstufen umfassen, die in Form einer Kaskade mit dem Kältemittelkreislauf des Wärmepumpenmoduls verbunden sind. Die Kaskade umfasst hierbei den Kältemittelkreislauf des Wärmepumpenmoduls und die Vorwärmstufen in Form einer Reihenschaltung. Die letzte Stufe der Kaskade bildet hierbei der Kältemittelkreislauf des Wärmepumpenmoduls; die Vorwärmstufen bilden die weiteren, davor geschalteten Stufen der Kaskade. Durch die Kaskade wird das Temperaturniveau der von der Wärmequelle zum Verdampfer des Wärmepumpenmoduls übertragenen Abwärme stufenweise angehoben.

Die Wärmepumpenvorrichtung mit den Vorwärmstufen oder -aggregaten eignet sich insbesondere bei Nutzung von Niedertemperatur-Wärmequellen. Die Ausführung ohne Vorwärmstufen oder -aggregate, die auch als einstufige Ausführung bezeichnet wird, sollte nach Möglichkeit mit Wärmequellentemperatur betrieben werden, die nicht unter 60 °C liegt. Bei Ausführung der Wärmepumpenvorrichtung ohne Vorwärmstufen oder -aggregate kann die Wärmepumpenvorrichtung die Wärmequelle umfassen, wobei die Wärmequelle hierbei ausgebildet ist, Abwärme bei einer Wärmequellentemperatur von mindestens 60 °C bereitzustellen.

Es kann ferner vorgesehen sein, dass das Wärmepumpenmodul einen dritten, inneren Wärmeübertrager aufweist, durch den dem Kältemittel nach dem ersten Wärmeübertrager als Nachkühler im Kältemittelkreislauf weitere Wärme entzogen wird, um mittels der abgegebenen Wärme das Kältemittel unmittelbar vor dem Eintritt in den Verdichter des Wärmepumpenmoduls vorzuwärmen. Hierzu ist der dritte, innere Wärmeübertrager ausgebildet, einen Teil der Restwärme aus dem Kältemittelkreislauf nach dem ersten Wärmeübertrager durch indirekte Wärmeübertragung abzuzweigen und in den Kältemittelkreislauf unmittelbar vor dem Verdichter durch indirekte Wärmeübertragung einzuspeisen.

Die Erfindung ist nachfolgend anhand eines Ausführungsbeispiels und mit Bezug auf die Zeichnung näher erläutert; hierzu zeigt die Fig. 1 den schematischen fluidtechnischen Schaltplan einer einstufigen Ausführung der Wärmepumpenvorrichtung, d. h. einer Ausführung der Wärmepumpenvorrichtung ohne Vorwärmstufen oder -aggregate und ohne inneren Wärmeübertrager.

Die Ausführung der Wärmepumpenvorrichtung gemäß Fig. 1 besitzt das Wärmepumpenmodul 1 mit dem als punktierte Linie dargestellten Kältemittelkreislauf. Die Zirkulationsrichtung des Kältemittels 1.7 im Kältemittelkreislauf ergibt sich aus den Pfeilangaben.

Die Wärmeübertragung der von der Wärmequelle 8 bereitgestellten Abwärme in den Kältemittelkreislauf des Wärmepumpenmoduls 1 erfolgt mittels des Verdampfers 1.4 des Wärmepumpenmoduls 1, der als stoffstromgetrennter Wärmetauscher ausgebildet ist. Die Wärmequelle 8, die in der einstufigen Ausführung der Wärmepumpenvorrichtung nach Fig. 1 Bestandteil der Wärmepumpenvorrichtung ist, sollte so ausgebildet sein, dass die Wärmequellentemperatur mindestens 60 °C beträgt.

Das verdampfte Kältemittel 1.7 gelangt im Kältemittelkreislauf vom Verdampfer 1.4 zum Verdichter 1.1. In diesem wird das Kältemittel 1.7 komprimiert, wobei sich das Kältemittel 1.7 zudem erhitzt. Das komprimierte, gasförmige Kältemittel 1.7 strömt im Kältemittelkreislauf anschließend in den Kondensator 1.2, in dem das Kältemittel 1.7 kondensiert und hierbei Kondensationswärme abgibt.

Der Niederdruckdampferzeuger 2 bildet erfindungsgemäß den Kondensator 1.2 des Wärmepumpenmoduls 1 bzw. arbeitet als solcher, wobei die bei der Kondensation des Kältemittels 1.7 im Kondensator 1.2 frei werdende Kondensationswärme mittels indirekter Wärmeübertragung auf das dem Niederdruckdampferzeuger 2 zugeführte Speisewasser 7 zu dessen Verdampfung übertragen wird. Zur indirekten Wärmeübertragung ist der Kondensator 1.2 als stoffstromgetrennter Wärmetauscher ausgebildet. Für die Ausführung der Wärmepumpenvorrichtung nach Fig. 1 liegt die Arbeitstemperatur des Kondensators 1.2 und mithin die des Niederdruckdampferzeugers 2 im Bereich von 100 °C bis 145 °C. Der im Niederdruckdampferzeuger erzeugte Niederdruckdampf 11 besitzt im Ausführungsbeispiel nach Fig. 1 einen Absolutdruck im Bereich von 1 bar bis 4,5 bar.

Das im Kondensator 1.2 verflüssigte Kältemittel 1.7 strömt im Kältemittelkreislauf vom Kondensator 1.2 weiter zum zweiten Wärmeübertrager 5, der im Kältemittelkreislauf als Nachkühler 1.6 wirkt. Im zweiten Wärmeübertrager 5 wird die im Kältemittel 1.7 vorhandene Restwärme auf das Speisewasser 7 übertragen, um das Speisewasser 7 vorzuwärmen. Das vorgewärmte Speisewasser 7, 7.1 wird vom zweiten Wärmeübertrager 5 zum Niederdruckdampferzeuger 2 geleitet. Zur indirekten Wärmeübertragung ist der zweite Wärmeübertrager 5 als stoffstromgetrennter Wärmetauscher ausgebildet.

Das Kältemittel 1.7, das nach dem Verlassen des zweiten Wärmeübertragers 5 weiterhin Restwärme enthält, strömt im Kältemittelkreislauf vom zweiten Wärmeübertrager 5 zum ersten Wärmeübertrager 4, der zur indirekten Wärmeübertragung ebenfalls als stoffstromgetrennter Wärmetauscher ausgebildet ist und im Kältemittelkreislauf als Nachkühler 1.5. wirkt. Im ersten Wärmeübertrager 4 wird die Restwärme des Kältemittels 1.7 auf das im Heizkreis geführte Heizwasser 6 übertragen. Das erwärmte Heizwasser 6 wird vom ersten Wärmeübertrager 4 über den nicht dargestellten bzw. nicht bezeichneten Heizkreisanschluss des Heizkreises abgeführt und so die Nutzwärme dem Verbraucher, zum Beispiel einer Heizung, zugeführt. Mittels des ersten Wärmeübertragers 4 kann das Heizwasser 6 auf Temperaturen von bis zu 95 °C erhitzt werden.

Um den Kreislaufprozess im Wärmepumpenmodul 1 abzuschließen, wird das Kältemittel 1.7 im Kältemittelkreislauf vom ersten Wärmeübertrager 4 über das Expansionsventil 1.3 zurück zum Verdampfer 1.4 geleitet.

Die Ausführung der Wärmepumpenvorrichtung gemäß Fig. 1 umfasst ferner den Dampfstrahl-Dampfverdichter 3 und den Hochdruckdampferzeuger 9. Im Hochdruckdampferzeuger 9 wird Hochdruckdampf 10 mit einem Druck von mindestens 60 bar erzeugt, der in Form eines Strahls dem Dampfstrahl-Dampfverdichter 3 über dessen Treibmedieneingang zugeführt wird. Dieser als Treibmedium im Dampfstrahl-Dampfverdichter 3 wirkende Strahl aus dem Hochdruckdampf 10 wird auch als Treibstrahl bezeichnet. Über den Saugmedieneingang des Dampfstrahl-Dampfverdichters 3, der mit dem Niederdruckdampferzeuger 2 verbunden ist, wird der im Niederdruckdampferzeuger 2 generierte Niederdruckdampf 11 durch die vom Treibstrahl ausgehende Sogwirkung in den Dampfstrahl-Dampfverdichter 3 gesaugt und vermischt sich hierbei mit dem Hochdruckdampf 10 unter Ausbildung des Nutzdampfs 12. Der Nutzdampf 12 ist Mitteldruckdampf, der im Ausführungsbeispiel nach Fig. 1 einen Druck im Bereich von 6 bar bis 10 bar und eine Temperatur im Bereich von 160 °C bis 185 °C besitzt. Der Nutzdampf 12 ist eine Mischung des Hochdruckdampfs 10 und des Niederdruckdampfs 11, wobei in dieser den Nutzdampf 12 bildenden Mischung der Anteil des Hochdruckdampfs 10 maximal 75 Masse-% und der Anteil des Niederdruckdampfs 11 mindestens 25 Masse-% beträgt.

### Bezugszeichenliste

- 1: Wärmepumpenmodul
- 1.1: Verdichter
- 1.2: Kondensator
- 1.3: Expansionsventil
- 1.4: Verdampfer
- 1.5: Nachkühler
- 1.6: Nachkühler
- 1.7: Kältemittel
- 2: Niederdruckdampferzeuger
- 3: Dampfstrahl-Dampfverdichter
- 4: erster Wärmeübertrager
- 5: zweiter Wärmeübertrager
- 6: Heizwasser
- 7: Speisewasser
- 7.1: vorgewärmtes Speisewasser
- 8: Wärmequelle
- 9: Hochdruckdampferzeuger
- 10: Hochdruckdampf
- 11: Niederdruckdampf
- 12: Nutzdampf

## Patentansprüche

1. Wärmepumpenvorrichtung mit einem Heizwasser (6) führenden Heizkreisanschluss zur Bereitstellung von Nutzwärme und mit einem Wärmepumpenmodul (1), welches einen oder mehrere parallele Verdichter (1.1), einen Kondensator (1.2), ein Expansionsventil (1.3) und einen Verdampfer (1.4) aufweist, die in einem ein Kältemittel (1.7) vom Verdichter (1.1) über den Kondensator (1.2), das Expansionsventil (1.3) und schließlich den Verdampfer (1.4) zurück zum Verdichter (1.1) führenden Kältemittelkreislauf des Wärmepumpenmoduls (1), miteinander verbunden sind, wobei der Verdampfer (1.4) des Wärmepumpenmoduls (1) an eine Wärmequelle (8) zur indirekten Wärmeübertragung von mittels der Wärmequelle (8) bereitgestellter Abwärme auf das Kältemittel (1.7) angeschlossen ist,
**dadurch gekennzeichnet, dass** die Wärmepumpenvorrichtung ferner umfasst:
- einen den Kondensator (1.2) des Wärmepumpenmoduls (1) bildenden Niederdruckdampferzeuger (2) zur Erzeugung von Niederdruckdampf (11) mit einem Absolutdruck im Bereich von 1 bar bis 5 bar durch Verdampfen von zum Niederdruckdampferzeuger (2) zugeführtem Speisewasser (7) mittels indirekter Wärmeübertragung der bei Kondensation des Kältemittels (1.7) frei werdenden Wärme vom Kältemittel (1.7) auf das Speisewasser (7) innerhalb des den Kondensator (1.2) des Wärmepumpenmoduls (1) bildenden Niederdruckdampferzeuger (2), und
- einen Dampfstrahl-Dampfverdichter (3) zur Erzeugung von Nutzdampf (12) mit einem Absolutdruck im Bereich von 3 bar bis 11 bar aus einem Strahl aus Hochdruckdampf (10) als Treibmedium und dem im Niederdruckdampferzeuger (2) erzeugten Niederdruckdampf (11) als Saugmedium, wobei der Hochdruckdampf (10) einen Absolutdruck von mindestens 20 bar besitzt, und wobei der Dampfstrahl-Dampfverdichter (3) einen Treibmedieneingang zur Zuführung des Hochdruckdampfs (10), einen Saugmedieneingang zur Zuführung des Niederdruckdampfs (11) und einen Austritt zur Abführung des im Dampfstrahl-Dampfverdichter (3) erzeugten Nutzdampfs (12) aufweist,
wobei das Wärmepumpenmodul (1) ferner einen als Nachkühler (1.5) im Kältemittelkreislauf zwischen dem Kondensator (1.2) und dem Expansionsventil (1.3) angeordneten, mit dem Heizkreisanschluss verbundenen ersten Wärmeübertrager (4) zur Erwärmung des Heizwassers (6) durch indirekte Wärmeübertragung von Restwärme des Kältemittels (1.7) auf das Heizwasser (6) aufweist.

2. Wärmepumpenvorrichtung nach Anspruch 1, **dadurch gekennzeichnet, dass** das Wärmepumpenmodul (1) ferner einen als Nachkühler (1.6) im Kältemittelkreislauf zwischen dem Kondensator (1.2) und dem ersten Wärmeübertrager (4) angeordneten zweiten Wärmeübertrager (5) zur Vorwärmung des Speisewassers (7) durch indirekte Wärmeübertragung von Restwärme des Kältemittels (1.7) auf das Speisewasser (7) aufweist, wobei der zweite Wärmeübertrager (5) an den Niederdruckdampferzeuger (2) zur Zuführung des vorgewärmten Speisewassers (7, 7.1) zum Niederdruckdampferzeuger (2) angeschlossen ist.

3. Wärmepumpenvorrichtung nach Anspruch 1 oder 2, **dadurch gekennzeichnet, dass** die Wärmepumpenvorrichtung mindestens eine Vorwärmstufe oder mindestens ein Vorwärmaggregat zur Vorwärmung der von der Wärmequelle (8) bereitgestellten Abwärme vor der Wärmeübertragung der Abwärme auf den Kältemittelkreislauf aufweist.

4. Wärmepumpenvorrichtung nach Anspruch 3, **dadurch gekennzeichnet, dass** die Wärmepumpenvorrichtung eine oder mehrere als Wärmepumpen ausgebildete Vorwärmstufen umfasst, die in Form einer Kaskade mit dem Kältemittelkreislauf des Wärmepumpenmoduls (1) verbunden sind.

5. Wärmepumpenvorrichtung nach Anspruch 3, **dadurch gekennzeichnet, dass** die Wärmepumpenvorrichtung eine oder mehrere Vorwärmaggregate umfasst, wobei das jeweilige Vorwärmaggregat eine Wärmepumpe oder ein sonstiger Heizwärmeerzeuger ist.

6. Wärmepumpenvorrichtung nach Anspruch 1 oder 2, **dadurch gekennzeichnet, dass** die Wärmepumpenvorrichtung die Wärmequelle (8) umfasst, wobei die Wärmequelle (8) ausgebildet ist, Abwärme bei einer Wärmequellentemperatur von mindestens 60 °C bereitzustellen.

7. Wärmepumpenvorrichtung nach einem der Ansprüche 1 bis 6, **dadurch gekennzeichnet, dass** der Niederdruckdampferzeuger (2) ausgebildet ist, den Niederdruckdampf (11) mit einem Absolutdruck im Bereich von 1 bar bis 5 bar zu erzeugen.

8. Wärmepumpenvorrichtung nach einem der Ansprüche 1 bis 7, **dadurch gekennzeichnet, dass** die Wärmepumpenvorrichtung einen Hochdruckdampferzeuger (9) zur Erzeugung des Strahls aus Hochdruckdampf (10) umfasst.

9. Wärmepumpenvorrichtung nach Anspruch 8, **dadurch gekennzeichnet, dass** der Hochdruckdampferzeuger (9) ausgebildet ist, den Hochdruckdampf (10) mit einem Druck von mindestens 60 bar zu erzeugen.

10. Wärmepumpenvorrichtung nach einem der Ansprüche 1 bis 9, **dadurch gekennzeichnet, dass** das Wärmepumpenmodul (1) einen dritten, inneren Wärmeübertrager zur Vorwärmung des Kältemittels (1.7) vor dessen Verdichtung aufweist, wobei der dritte, innere Wärmeübertrager ausgebildet ist, einen Teil der Kondensationswärme oder Restwärme aus dem Kältemittelkreislauf nach dem Kondensator (1.2) durch indirekte Wärmeübertragung abzuzweigen und in den Kältemittelkreislauf unmittelbar vor dem Verdichter (1.1) durch indirekte Wärmeübertragung einzuspeisen.
